# FASCICULE DE BREVET EUROPEEN

(11) **EP 0 039 276 B1**
(45) Date de publication et mention de la délivrance du brevet: **08.08.1984**
(21) Numéro de dépôt: 81400620.1
(22) Date de dépôt: 17.04.1981
(51) Int. Cl.: H01J 9/236, H01J 29/76, H01F 41/08

(54) **Procédé de bobinage de plusieurs spires de fil sur un noyau, en particulier pour le bobinage des bagues de déviation pour tubes cathodiques, machine pour la mise en oeuvre du procédé et bobinage obtenu à l'aide du procédé**
Verfahren zum Wickeln von mehreren Drahtverbindungen auf einen Kern, insbes. zum Bewickeln von Ablenkringen für Kathodenstrahlröhren, Maschinen zur Durchfürung des Verfahrens und mit Hilfe des Verfahrens erzeugte Wicklung
Method for winding several turns of wire on a case, in particular for the winding of deviation rings for cathode ray tubes, machine for carrying out the method and winding obtained by the method

(30) Priorité: 22.04.1980 FR 8008964
(43) Date de publication de la demande: 04.11.1981
(73) Titulaire: VIDEOCOLOR, 92128 Montrouge (FR)
(72) Inventeur: Pernet, Didier, F-21130 Auxonne (FR); Pater, François, F-21490 Varois et Chaignot (FR)
(74) Mandataire: Boireau, Jacques

## Description

La présente invention a pour objet un procédé de bobinage de plusieurs spires de fil sur un noyau, en particulier pour le bobinage des bagues de déviation pour tubes cathodiques. Elle concerne aussi une machine pour la mise en oeuvre du procédé selon l'invention et un bobinage spécialement obtenu à l'aide du procédé de l'invention.

Pour de nombreux appareils électromagnétiques, on utilise des bobinages de fils électriques revêtus d'isolant comprenant plusieurs spires de fil enroulé sur un noyau magnétique.

Ainsi, pour des tubes cathodiques, on utilise des bagues de déviation qui sont constituées par un noyau magnétique en ferrite ayant sensiblement la forme d'un tronc de cône évasé en cuvette, sur lequel noyau sont enroulées un faisceau de spires. Pour permettre le bobinage sur des machines à bobiner, la bague en ferrite est initialement divisée en deux parties, et chaque demi-noyau présentant ainsi une structure ouverte peut être bobiné sur des bobineuses automatiques, chaque demi-bague pouvant être tenue sur la machine à bobiner par une de ses tranches latérales.

Dans les bobinages actuellement réalisés à la machine mettant en oeuvre un procédé du type susmentionné, ainsi qu'il ressort du document FR-A-2 351 903 (voir préambule de la revendication 1), les spires sont enroulées sensiblement suivant des plans radiaux, c'est-à-dire en passant par l'axe du tronc de cône de la bague. Une telle orientation des spires n'est pas avantageuse sur le plan électromagnétique, ne correspondant pas au meilleur rendement de déviation du faisceau cathodique.

Bien sûr, on peut chercher à améliorer les performances des bagues de déviation en bobinant chaque spire sur chaque demi-bague sous les meilleures orientations, et par exemple en exécutant un tel bobinage à la main. Il s'agirait cependant là d'opérations extrêmement longues et coûteuses peu applicables industriellement.

L'objet de l'invention est de permettre, sans réduire la vitesse de travail des enrouleurs d'une machine, d'obtenir des pièces bobinées, telles notamment que des bagues de déviation pour tubes cathodiques, dans lesquelles chaque spire bobinée l'a été suivant l'orientation optimale calculée pour la fonction que la pièce bobinée doit remplir.

Ainsi, par exemple, s'agissant de bobinages de déflexion pour tubes cathodiques présentant des spires enroulées sur chaque demi-bague en forme de tronc de cône évasé en cuvette, lesdites spires pourront être inclinées sur des plans radiaux symétriquement de part et d'autre du plan médian de chaque demi-bague avec deux faisceaux de spires symétriques nettement écartés du plan médian sur la petite tranche de la cuvette et au contraire sensiblement jointifs sur la grande tranche.

Le procédé de l'invention permettant d'attein- dre ces objets se caractérise notamment en ce que le plan d'enroulement de chaque spire est déterminé par la position en rotation α du segment à bobiner autour d'un premier axe X et par la position en rotation d de l'enrouleur autour d'un second axe Y qui coupe obliquement le premier axe X au voisinage du segment à bobiner, l'enrouleur tournant autour d'un troisième axe Z dirigé obliquement par rapport à l'axe Z et passant également par le segment à bobiner, lequel est fixé par son plan médian, et les positions en rotation α, β du support et de l'enrouleur étant pilotées en vue d'obtenir les plans successifs voulus d'enroulement des spires autour du noyau.

De préférence, de façon pratique, les axes X et Y sont choisis fixes l'un par rapport à l'autre et dirigés sensiblement orthogonalement, de même que les axes Z et Y.

Selon une autre caractéristique du procédé de l'invention, on fixe chaque noyau à bobiner, tel qu'une demi-bague ferrite sensiblement tronconique, sur son support, sensiblement dans son plan médian et sur sa petite tranche, et l'on réalise un bobinage parfaitement symétrique de spires inclinées par rapport à ce plan médian en choisissant des programmes d'enroulement à angles α et β symétriques.

L'invention se rapporte également à une machine permettant la mise en oeuvre du procédé mentionné, cette machine se caractérise en ce qu'elle comporte:
- un bâti,
- lesdits axes X, Y et Z étant dirigés obliquement les uns par rapport aux autres. De façon pratique et avantageusement, les axes X et Y d'une part, et Y et Z d'autre part, sont disposés sensiblement orthogonalement.

Selon une autre caractéristique de la machine objet de l'invention, elle comprend en outre:
- des premieres moyens de commande permettant de choisir à chaque instant la position angulaire n et de faire tourner pas à pas ledit support de noyau autour de l'axe X,
- des seconds moyens de commande permettant de choisir à chaque instant la position angulaire d et de faire tourner pas à pas ladite colonne autour dudit axe Y,
- et des moyens de conjugaison desdits premier et second moyens de commande pour obtenir les différents plans successifs voulus d'enroulement des spires autour du noyau.

Ces moyens de conjugaison sont avantageusement constitués par un micro-processeur ou ordinateur mémorisant les nombres de spires à enrouler autour du noyau pour chaque valeur des angles α et β déterminés conjugués précités Le programme d'enroulement ainsi êtabli commande alors selon tout moyen connu existant dans la technique et à la portée du technicien les différents moteurs de la machine, à savoir les moteurs d'enrouleurs et les moteurs pas à pas de détermination de l'angle α de rotation du support autour de l'axe X et les moteurs pas à pas de détermination de l'angle d de rotation de la colonne autour de l'axe Y.

L'invention apparaîtra plus clairement à l'aide de la description qui va suivre faite en référence aux dessins annexés dans lesquels:
la fig. 1 est une vue schématique en perspective d'une machine conçue selon l'invention,
la fig. 2 est une vue de côté faite selon la flèche Il de la fig. 1,
la fig. 3 est une vue par dessus de la machine faite selon la flèche III de la fig. 1,
la fig. 4 est une vue d'une demi-bague ferrite bobinée selon l'invention, cette vue étant faite par dessus côté de la petite tranche sensiblement selon la flèche IV de la fig. 5,
La fig. 5 est une vue de l'intérieur de la demi-bague de la fig. 4 faite sensiblement selon la flèche V de la fig. 4 et rabattue dans le plan de figure.
La fig. 6 montre comme la fig. 4 une demi-bague ferrite bobinée selon l'art antérieur.
La fig. 7 montre comme la fig. 5 la demi-bague de la fig. 6.
Les fig. 8 et 9 sont deux schémas angulaires illustrant comment peuvent être mesurés les angles α et β de rotation respectivement du bras support de la machine et de la colonne support des enrouleurs.

Selon le mode de réalisation illustré aux dessins, le machine comprend un bâti 1 avec un socle 2 supportant un montant 3 dans lequel sont montés deux supports 4₁, 4₂ orientables selon un angle a respectivement autour d'axes X₁ et X₂ sensiblement horizontaux comme la plan du socle 2 dans l'exemple illustré. Pour leur rotation autour des axes X₁ et X₂, les supports 4₁, 4₂ sont entraînés par un moteur électrique à commande pas à pas 5 dont l'arbre de sortie 6 entraîne deux poulies 7₁, 7₂ reliées par une courroie 8. Les poulies 7₁, 7₂ sont calées sur les arbres 9₁, 9₂ d'entrai- nement des bras supports 4ᵢ, 4₂.

En 10, on a repéré un volant permettant le calage manuel de l'angle a et monté en bout d'axe du moteur 5.

La machine comporte d'autre part une colonne 11 qui supporte dans l'exemple illustré deux enrouleurs classiques dont les bras repérés 12₁, 12₂ sont entraînés en rotation et simultanément autour des deux axes parallèles Zᵢ, Z₂, horizontaux dans l'exemple de réalisation illustré. Les bras 12₁, 12₂ sont entraînés par un moteur dont on aperçoit le capot en 13.

D'autre part, l'ensemble de la colonne 11 est monté tournant selon un angle β autour d'un axe Y fixe par rapport au bâti et sensiblement vertical, c'est-à-dire perpendiculaire au socle 2 dans l'exemple illustré. La rotation de l'ensemble de la colonne autour de l'axe Y est obtenue grâce à un moteur électrique à entraînement pas à pas visible en 14 à la fig. 2.

On notera que l'axe Y passe sensiblement aux endroits où peuvent être présentés en bout des supports 4₁, 4₂ les pièces à bobiner telle la demi-bague ferrite tronconique illustrée en 15 et montée fixée sur le support 4₂.

Evidemment, les bras bobineurs 12₁, 12₂ sont également positionnés sur la colonne 11 de façon que le plan d'enroulement coupe la pièce à bobiner, permettant le bobinage. En 16, on a matérialisé le cercle décrit par l'extrémité d'enroulement du bras 12₁ tournant autour de son axe de rotation Zᵢ, ce cercle 16 étant évidemment contenu dans le plan d'enroulement.

La comparaison des figures et plus particulièrement celle des fig. 1, 8 et 9 permet de comprendre le processus de bobinage réalisé selon l'invention.

La fig. 8 montre, vu de l'axe X, l'angle a de rotation du bras 4 supportant la pièce 15. L'angle α pour des questions de facilité peut être repéré par rapport à une droite A' A verticale, parallèle à l'axe Y et passant par les axes X₁ et X₂.

De même, la fig. 9 représente, vue de l'axe Y l'orientation angulaire d de la colonne 11 autour dudit axe Y. Pour des questions de facilité, l'angle β peut être repéré à partir de la droite B' B qui n'est autre dans l'exemple illustré que la projection sur le plan du socle 2 des axes X_{I}, X₂.

D'autre part, selon un mode de mise en oeuvre avantageux de l'invention, la demi-bague 15 sera supportée en bout du support 4₁, 4₂ sensiblement dans son plan médian et sur sa petite tranche. De façon pratique, la fixation pourra se faire par l'intermédiaire un peigne 17 en matériau plastique, collé sur la demi-bague tronconique en ferrite 15 et comprenant des dents 18 dans lesquelles viendront se loger les spires 19 enroulées, assurant ainsi un bon positionnement et évitant tout glissement ultérieur. Le bras support 4₂ pourra être pourvu à son extrémité d'une pince qui recevra la partie médiane du peigne.

Avec une telle fixation de la demi-bague 15 dans son plan médian et par sa petite tranche, il est alors possible de réaliser un bobinage parfaitement symétrique de spires inclinées 19, 19' (voir fig. 4 et 5) par rapport au plan médian 20, l'angle d'inclinaison des spires pouvant être choisi à chaque moment on choisissant le programme d'enroulement, c'est-à-dire les angles a et β conjugués utilisés à chaque instant, et le nombre de spires devant être réalisé pour chaque valeur des angles α et β déterminés conjugués précités.

D'autre part, il apparaît immédiatement que compte tenu de la fixation en position médiane de la bague, on obtiendra des spires 19, 19' parfaitement symétriques si on prend simplement soin de faire correspondre des valeurs opposées de l'angle (a) à des valeurs opposées de l'angle (β) et de choisir des programmes d'enroulement identiques pour des mesures respectivement opposées des angles conjugés α et β.

Si l'on se reporte maintenant aux fig. 6 et 7, on voit que selon l'art antérieur, le noyau constitué par une demi-bague ferrite 21 était tenu par une patte 22, par exemple collée au voisinage d'une tranche d'extrémité de la demi-bague 21, et sur la demi-bague ainsi tenue, on enroulait au moyen de bras enrouleurs tels que 12₁, 12₂ des spires dans des plans radiaux passant par l'axe 24 de la demi-bague 21. Ces différents plans d'enroulement radiaux étaient obtenus en faisant pivoter les bras d'enrouleurs autour de l'axe 24 de la bague tenue fixe.

Au point de vue électromagnétique, les bobinages ainsi obtenus sont bien moins efficaces que lorsque les spires sont disposées dans des plans inclinés comme le permet l'invention.

## Revendications

1. Procédé de bobinage de plusieurs spires de fil un noyau, en particulier pour le bobinage des bagues de déviation pour tubes cathodiques, ledit procédé utilisant au moins enrouleur comportant un bras d'enroulement (12₁, 12₂) tournant autour d'au moins un segment (15) de la bague à bobiner monté sur un support orientable (41,42), caractérisé en ce que le plan d'enroulement (16) de chaque spire est déterminé par la position en rotation (α) du segment (15) à bobiner autour d'un premier axe (X) et par la position en rotation (β) de l'enrouleur autour d'un second axe (Y) qui coupe obliquement le premier axe (X) au voisinage du segment (15) à bobiner, l'enrouleur tournant autour d'un troisième axe (Z), dirigé obliquement par rapport à l'axe (Y) et passant également par le segment (15) à bobiner, lequel est fixé par son plan médian (20), et les positions en rotation (α, β) du support et de l'enrouleur étant pilotées en vue d'obtenir les plans successifs voulus d'enroulement des spires autour du noyau.

2. Procédé selon la revendication 1, caractérisé en ce que lesdits axes (X) et (Y) sont choisis fixes l'un par rapport à l'autre et dirigés sensiblement orthogonalement.

3. Procédé selon la revendication 1 ou la revendication 2, caractérisé en ce que les axes (Z) et (Y) sont choisis fixes l'un par rapport à l'autre et dirigés sensiblement orthogonalement l'un par rapport à l'autre.

4. Procédé selon l'une des revendications précédentes, caractérisé en ce qu'on fixe chaque noyau (15) à bobiner, tel qu'une demi-bague en ferrite sensiblement tronconique, sur son support (41,42), sensiblement dans son plan médian (20) et sur sa petite tranche, et l'on réalise un bobinage (19, 19') parfaitement symétrique de spires inclinées par rapport à ce plan médian (20) en associant à des valeurs opposées de l'angle (.v) des valeurs respectivement opposées de l'angle (β) et en choisissant des programmes d'enroulement identiques pour des valeurs opposées de l'angle (α).

5. Machine pour la mise en oeuvre du procédé selon l'une des revendications précédentes, caractérisée en ce qu'elle comporte en combinaison:
- un bâti (1),
- au moins un support (4₁, 4₂) de noyau orientable selon un angle (a) autour d'un axe (X) par rapport au bâti,
- au moins une colonne (11) supportant au moins un enrouleur (12ᵢ, 12₂) monté tournant sur ladite colonne (11) autour d'un axe (Z) fixe par rapport à ladite colonne,
- ladite colonne (11) étant montée tournante selon un angle (β) dans ledit bâti (1) autour d'un axe (Y) fixe par rapport audit bâti, et
- lesdits axes (X, Y et Z) étant dirigés obliquement les uns par rapport aux autres.

6. Machine selon la revendication 5, caractérisée en ce qu'elle comprend en outre des premiers moyens (5, 10) de commande permettant de choisir à chaque instant la position angulaire (α) et de faire tourner pas à pas ledit support (4₁, 4₂) de noyau autour de l'axe (X), et des seconds moyens de commande (14) permettant de choisir à chaque instant la position angulaire (β) et de faire tourner pas à pas ladite colonne autour dudit axe (Y), et
- des moyens de conjugaison desdits premier (5) et second (14) moyens de commande pour obtenir les différents plans successifs voulus d'enroulement des spires autour du noyau.

7. Machine selon la revendication 5 ou la revendication 6, caractérisée en ce que les axes (X et Y) sont disposés sensiblement orthogonalement l'un par rapport à l'autre.

8. Machine selon l'une des revendications 5 à 7, caractérisée en ce que les axes (Y et Z) sont disposés sensiblement orthogonalement l'un par rapport à l'autre.

9. Machine selon l'une des revendications 5 à 8, caractérisée en ce qu'au moins deux axes (Xi, X₂) et deux axes (Zi, Z₂), respectivement parallèles entre eux dans chaque groupe (X et Z), sont prévus et sont conjugués de façon qu'au moins deux opérations d'enroulement identiques puissent être conduites simultanément.

10. Bobinage obtenu à partir du procédé selon l'une des revendications 1 à 4, les bobinages de déflexion pour tubes cathodiques présentant des spires enroulées (19 et 19') sur chaque demi-bague (15) en forme de tronc de cône évasé en cuvette, lesdites spires étant inclinées par rapport à des plans radiaux symétriquement de part et d'autre du plan médian (20) de chaque demi-bague avec les deux faisceaux (19 et 19') de spires symétriques écartés du plan médian (20) sur la petite tranche de la cuvette et au contraire sensiblement jointifs sur la grande tranche.

## Patentansprüche

1. Verfahren zum Aufwickeln mehrerer Drahtwindungen auf einem Kern, insbesondere zum Wickeln der Ablenkspulen für Kathodenstrahlröhren, wobei nach dem Verfahren wenigstens eine Wickelvorrichtung verwendet wird, die einen Wickelarm (12₁, 12₂) umfaßt, welcher um wenigstens ein Segment (15) der zu wickelnden Spule rotiert, welche auf einem orientierbaren Träger (4₁, 4₂) angebracht ist, dadurch gekennzeichnet, daß die Wickelebene (16) jeder Windung durch die Drehstellung (a) des zu wickelnden Segments (15) um eine erste Achse (X) herum und durch die Drehstellung (β) der Wickelvorrichtung um eine zweite Achse (Y) bestimmt wird, welche die erste Achse (X) in der Nähe des zu wickelnden Segments (15) schneidet, wobei die Wickelvorrichtung um eine dritte Achse (Z) rotiert, die schräg in bezug auf die Achse (Y) gerichtet ist und ferner durch das zu wickelnde Segment (15) hindurchgeht, welches über seine Mittelebene (20) befestigt ist, wobei die Drehstellungen (α,β) des Trägers und der Wickelvorrichtung so gesteuert werden, daß die gewünschten aufeinanderfolgenden Wickelebenen der Windungen um den Kern erhalten werden.

2. Verfahren nach Anspruch 1, dadurch gekennzeichnet, daß die genannten Achsen (X) und (Y) in Bezug aufeinander fest gewählt und im wesentlichen aufeinander senkrecht gerichtet sind.

3. Verfahren nach Anspruch 1 oder Anspruch 2, dadurch gekennzeichnet, daß die Achsen (Z) und (Y) in Bezug aufeinander fest gewählt und im wesentlichen aufeinander senkrecht gerichtet sind.

4. Verfahren nach einem der vorstehenden Ansprüche, dadurch gekennzeichnet, daß jeder zu bewickelnde Kern (15), wie ein im wesentlichen kegelstumpfförmiger Halbring aus Ferrit, auf seinem Träger (4₁, 4₂) im wesentlichen in seiner Mittelebene (20) und an seiner kleinen Basis befestigt wird und daß eine vollkommen symmetrische Wicklung (19, 19') der Windungen vorgenommen wird, die in bezug auf diese Mittelebene (20) geneigt sind, indem entgegengesetzten Werten des Winkels (a) jeweils entgegengesetzte Werte des Winkels (β) zugeordnet werden und indem identische Wickelprogramme für die entgegengesetzten Werte des Winkels (a) gewählt werden.

5. Maschine zur Durchführung des Verfahrens nach einem der vorstehenden Ansprüche, dadurch gekennzeichnet, daß sie in Kombination enthält:
- einen Ständer (1),
- wenigstens einen Träger (4₁, 4₂) für einen Kern, der gemäß einem Winkel (a) um eine Achse (X) gegenüber dem Ständer orientierbar ist,
- wenigstens eine Säule (11), die wenigstens eine Wickelvorrichtung (12₁, 12₂) haltert, welche an der Säule (11) um eine Achse (Z) drehbar gelagert ist, die in bezug auf diese Säule festliegt,
- wobei die Säule (11) in dem Ständer (1) gemäß einem Winkel (β) um eine Achse (Y), die in bezug auf den Ständer festliegt, drehbar angeordnet ist, und
- wobei die Achsen (X, Y und Z) zueinander schräg gerichtet sind.

6. Maschine nach Anspruch 5, dadurch gekennzeichnet, daß sie ferner erste Steuermittel (5, 10) zum Wählen der Winkelstellung (a) zu jedem Zeitpunkt und zum schrittweisen Drehen des Trägers (4₁, 4₂) des Kernes um die Achse (X) sowie zweite Steuermittel (14) enthält, die es ermöglichen, zu jedem Zeitpunkt die Winkelstellung (β) zu wählen und die genannte Säule Schritt für Schritt um die genannte Achse (Y) zu drehen, und
- Mittel zur derartigen Verknüpfung der ersten (5) und zweiten Steuermittel (14), daß die verschiedenen gewünschten aufeinanderfolgenden Wickelebenen der Windungen um den Kern erhalten werden.

7. Maschine nach Anspruch 5 oder Anspruch 6, dadurch gekennzeichnet, daß die Achsen (X und Y) im wesentlichen senkrecht aufeinander angeordnet sind.

8. Maschine nach einem der Ansprüche 5 bis 7, dadurch gekennzeichnet, daß die Achsen (Y und Z) im wesentlichen senkrecht aufeinander angeordnet sind.

9. Maschine nach einem der Ansprüche 5 bis 8, dadurch gekennzeichnet, daß wenigstens zwei Achsen (X₁, X₂) und zwei Achsen (Z_{I}, Z₂), die jeweils in jeder Gruppe (X und Z) parallel zueinander sind, vorgesehen und derart miteinander kombiniert sind, daß wenigstens zwei identische Wickeloperationen gleichzeitig ausgeführt werden können.

10. Wicklung, die durch das Verfahren nach einem der Ansprüche 1 bis 4 erhalten ist, wobei die Ablenkspulen für Kathodenstrahlröhren Windungen (19 und 19') aufweisen, die auf jeden Halbring (15) aufgewickelt sind, der eine schalenförmig sich erweiternde Kegelstumpfform aufweist, wobei die genannten Windungen gegenüber radialen Ebenen symmetrisch auf beiden Seiten der Mittelebene (20) jedes Halbringes geneigt sind und wobei die beiden symmetrischen Wicklungsbüschel (19 und 19') an der kleinen Basis der Schale von der Mittelebene (20) beabstandet sind, jedoch an der großen Basis im wesentlichen aneinandergefügt sind.

## Claims

1. Method of winding a plurality of turns of wire onto a core, particularly for winding the deflection coils of cathode ray tubes, said method using at least one winder comprising a winding arm (12ᵢ, 12₂) rotating about at least one segment (15) of the coil to be wound mounted on a carrier (4₁, 4₂) adapted to be orientated, characterized in that the winding plane (16) of each turn is determined by the rotational position (α) of the segment (15) to be wound about a first axis (X) and by the rotational position (β) of the winder about a second axis (Y) intersecting the first axis (X) obliquely in the neighborhood of the segment (15) to be wound, the winder rotating about a third axis (Z) directed obliquely with respect to the axis (Y) and further passing through the segment (15) to be wound which is fixed at its central plane (20), and the rotational position (α, β) of the carrier and of the winder being controlled in a manner to obtain the desired successive winding planes of turns about the core.

2. Method according to claim 1, characterized in that said axes (X) and (Y) are selected fixed with respect to each other and substantially perpendicularly directed.

3. Method according to claim 1 or claim 2, characterized in that the axes (Z) and (Y) are selected fixed with respect to each other and directed substantially perpendicularly on each other.

4. Method according to any of the preceding claims, characterized in that each core (15) to be provided with a winding, such as an essentially frusto-conical ferrite ring, is mounted on its carrier (4₁, 4₂) substantially in its central plane (20) and at its minor base, and that a perfectly symmetrical winding (19, 19') of turns which are inclined with respect to this central plane (20) is formed by associating with opposite values of the angle (a) respectively opposite values of the angle (β) and by selecting identical winding programs for opposed values of the angle (ᵣt).

5. Machine for performing the method of any of the perceding claims, characterized in that it comprises, in combination:
- a stand (1),
- at least one core carrier (4₁, 4₂) adapted to be orientated along an angle (α) about an axis (X) with respect to the stand,
- at least one post (11) carrying at least one winder (12₁, 12₂) rotatably mounted on said post (11) about an axis (Z) which is fixed with respect to said post,
- said post (11) being rotatably mounted along an angle (β) within the stand (1) about an axis (Y) which is fixed with respect to said stand, and
- said axes (X, Y and Z) being directed obliquely to each other.

6. Machine according to claim 5, characterized in that it further comprises first control means (5, 10) permitting to select the angular position (α) at any time and to step-wise rotate said core carrier (4), 4₂) about the axis (X), and second control means (14) permitting to select the angular position (β) at any moment and to step-wise rotate said post about said axis (Y), and
- means for combining said first (5) and second (14) control means to obtain the desired successive winding planes of the turns about the core.

7. Machine according to claim 5 or claim 6, characterized in that the axes (X and Y) are arranged substantially perpendicularly with respect to each other.

8. Machine according to any of claims 5 to 7, characterized in that the axes (Y and Z) are arranged substantially perpendicularly with respect to each other.

9. Machine according to any of claims 5 to 8, characterized in that at least two axes (Xᵢ, X₂) and two axes (Z_{I}, Z₂) respectively parallel to each other within each group (X and Z) are provided and combined with each other in such a manner that at least two identical winding operations can be performed simultaneously.

10. Winding obtained by the method of any of claims 1 to 4, the deflection coils for cathode ray tubes having turns (19 and 19') wound on each half-ring (15) in the form of a truncated cone widening in the shape of a basin, said turns being inclined with respect to radial planes symmetrically on both sides of the central plane (20) of each half-ring, the two bundles (19 and 19') of symmetrical turns being spaced from the central plane (20) at the minor base of the basin, but substantially adjacent at the major base.
